# EUROPÄISCHE PATENTSCHRIFT

(11) **EP 3 656 911 B1**
(45) Veröffentlichungstag und Bekanntmachung des Hinweises auf die Patenterteilung: **01.04.2026**
(21) Anmeldenummer: 19209419.1
(22) Anmeldetag: 15.11.2019
(51) Int. Cl.: D06F 67/04, D06F 95/00, D06F 93/00

(54) **VERFAHREN ZUM ZUFÜHREN VON WÄSCHESTÜCKEN ZU EINER EINGABEMASCHINE**
DEVICE FOR FEEDING LAUNDRY ITEMS TO FEEDING MACHINE
PROCÉDÉ D'ENGAGEMENT DE PIÈCES DE LINGE VERS UNE ENGAGEUSE

(30) Priorität: 23.11.2018 DE 102018129566
(43) Veröffentlichungstag der Anmeldung: 27.05.2020
(73) Patentinhaber: Herbert Kannegiesser GmbH, 32602 Vlotho (DE)
(72) Erfinder: Heinz, Engelbert, 32602 Vlotho (DE); Bringewatt, Wilhelm, 32457 Porta Westfalica (DE); Regier, Eduard, 33818 Leopoldshöhe (DE)
(74) Vertreter: Hoener, Matthias

(56) Entgegenhaltungen:
- EP-A1- 0 272 368
- DE-A1- 102014 017 477
- DE-A1- 4 042 375
- DE-C2- 3 844 764
- US-A- 5 169 282
- US-A1- 2014 193 224

## Beschreibung

Die Erfindung betrifft ein Verfahren zum Zuführen von Wäschestücken zu einer Eingabemaschine.

Im Zuge der Rationalisierung ist man in gewerblichen Wäschereien bestrebt, das bisher zeit- und personalaufwendige manuelle Zuführen von Wäschestücken zu einer Eingabemaschine zu rationalisieren. Dazu ist es bereits bekannt, Wäschestücke vollautomatisch Eingabemaschinen zuzuführen.

Die vollautomatische Zuführung von Wäschestücken zu Eingabemaschinen ist gegliedert in zwei vollautomatische Abschnitte. Erstens werden die Wäschestücke kameraunterstützt an der günstigsten Stelle aus einem Wäschehaufen herausgezogen und vereinzelt. Zweitens werden die vereinzelten Wäschestücke größtenteils kameraunterstützt automatisch mit zwei benachbarten Ecken einer Kante automatisch in Klammern eingegeben und automatisch an Belade- oder Spreizklammern der Eingabemaschine übergeben. Die Spreizklammern halten das Wäschestück in den benachbarten Ecken der Kante und spreizen diese, bevor das dadurch ausgebreitete Wäschestück von der Eingabemaschine an eine Mangel oder eine sonstige Wäschebehandlungsmaschine übergeben wird.

Aus der EP 0 272 368 A1 und der DE 10 2014 017 477 A1 sind Verfahren zum vollautomatischen Zuführen von Wäschestücken zu einer Mangel bekannt.

In mehrfacher Hinsicht hat sich die bisher bekannte vollautomatisierte Zuführung von Wäschestücken zu einer Eingabemaschine als problematisch erwiesen. Während nach dem Ergreifen und Vereinzeln der Wäschestücke das vollautomatische Zuführen derselben zur Eingabemaschine nahezu stetig mit gleichen Taktzeiten automatisch möglich ist, ist das zum automatischen Ergreifen und Vereinzeln der Wäschestücke nicht der Fall, weil die Ermittlung des günstigsten Greifpunkts des jeweiligen Wäschestücks unterschiedlich lange dauert und gelegentlich mehrere Wäschestück gleichzeitig ergriffen werden. Dadurch erfordern das Greifen und Vereinzeln der Wäschestücke unterschiedlich lange Taktzeiten. Außerdem erfordert das automatische Ermitteln der zweiten Ecke der jeweiligen Kante nach dem automatischen Vereinzeln bei großen Wäschestücken, wie Tischdecken, Bettlaken und Bettbezüge, sehr viel Raum und bedingt durch lange Verfahrwege von Klammern deutlich mehr Zeit als andere Schritte beim automatischen Zuführen solcher großen Wäschestücke zur Eingabemaschine.

Aus der DE 38 44 764 C2 ist es bekannt, Wäschestücke teilautomatisch einer Mangel zuzuführen. Hier werden die Wäschestücke manuell vereinzelt, manuell eine bestimmte Stelle des Wäschestücks gesucht und das Wäschestück damit in eine Klammer eines Förderers eingegeben.

Aus der US 2014/0193224 A1 ist es bekannt, Wäschestücke teilautomatisch in eine Eingabemaschine einzugeben. Dabei ist es vorgesehen, dass eine Bedienungsperson entweder Ecken oder einen Rand des betreffenden Wäschestücks sucht und es damit manuell in eine Spreizeinrichtung der Eingabemaschine eingibt.

DE 40 42 375 A1 offenbart eine Vorrichtung zum Zuführen von Wäschestücken zu einer Mangel, aufweisend eine Klammer, die das Wäschestück greift. Nach dem Transport durch eine Förderstrecke wird das Wäschestück von einer Bedienungsperson aus der Klammer herausgezogen und einer Mangeleingabemaschine, Mangel oder dergleichen zugeführt.

Ausgehend vom Vorstehenden liegt der Erfindung die Aufgabe zugrunde, ein Verfahren zum Zuführen von Wäschestücken zu einer Eingabemaschine zu schaffen, das ein ausgewogenes Verhältnis zwischen manuellen Tätigkeiten und Automatisierungsgrad gewährleistet, wobei manuelle Tätigkeiten zugunsten der Taktzeit vereinfacht und verringert werden.

Ein Verfahren zur Lösung der eingangs genannten Aufgabe weist die Maßnahmen des Anspruchs 1 auf. Bei diesem Verfahren ist es vorgesehen, vom automatischen Vereinzeler jeweils ein an einer Ecke gehaltenes Wäschestück zur manuellen Übergabe bereitzustellen. Durch eine solchermaßen erfolgende Bereitstellung einer Ecke des jeweiligen Wäschestücks vom Vereinzeler können eine gezielte Weiterbehandlung, ein gezielter Weitertransport und/oder eine gezielte nachfolgende Handhabung manueller oder automatisierter Art zuverlässig erfolgen.

Erfindungsgemäß es vorgesehen, dass das jeweilige Wäschestück von einer vom automatischen Vereinzeler gehaltenen ersten Ecke frei herunterhängt. Das ermöglicht es, eine andere (zweite) Ecke manuell leicht zu finden und zu ergreifen. Insbesondere wird das Ergreifen der zweiten Ecke für eine Bedienungsperson erleichtert, wenn das Wäschestücke vom Vereinzeler so bereitgehalten wird, dass der untere Zipfel und/oder die zweite Ecke des frei herunterhängenden Wäschestücks in einer ergonomisch günstigen Höhe über dem Boden hängt.

Gemäß der Erfindung ist es vorgesehen, dass mindestens eine zur vom Vereinzeler bereitgestellten ersten Ecke benachbarte zweite Ecke einer Kante des Wäschestücks manuell in eine Klammer eingegeben wird. Die erste Ecke kann automatisch oder auch manuell in eine Klammer eingegeben werden. Bei der Klammer handelt es sich beispielsweise um mindestens eine Klammer einer Eingabemaschine, die das Wäschestücke mit benachbarten Ecken einer Kante, insbesondere einer Vorderkante, hält und diese Kante ausstreckt.

Beim der Bedienungsperson vom automatischen Vereinzeler bereitgehaltenen Wäschestück ist es bevorzugt vorgesehen, das jeweilige Wäschestück manuell mit der vom Vereinzeler bereitgestellten ersten Ecke und der dazu zweiten Ecke der Kante in die Eingabemaschine einzugeben. Bei dieser Ausgestaltung des Verfahrens ist auf kürzestem Weg eine Eingabe der benachbarten Ecken einer von der Eingabemaschine zu spreizenden Kante in Klammern der Eingabemaschine gewährleistet. Dabei nimmt der automatische Vereinzeler der Bedienungsperson das schwierige und mühevolle Heraussuchen und Herausziehen einer ersten Ecke des Wäschestückes zum Wäschehaufen ab. Außerdem erleichtert der Vereinzeler der Bedienungsperson das Finden und Ergreifen der zweiten, von der ersten Ecke herabhängenden Ecke. Das insbesondere dann, wenn der Vereinzeler das Wäschestück mit ausreichendem Abstand vom Boden hält, so dass die Bedienungsperson die obere erste Ecke und die untere zweite Ecke gleichermaßen mühelos ergreifen und in die Klammern, und zwar Beladeklammern oder Spreizklammern, der Eingabemaschine direkt eingeben kann.

Eine andere vorteilhafte Möglichkeit zur Ausgestaltung des Verfahrens sieht es vor, das vom Vereinzeler an einer ersten Ecke gehaltene und so bereitgestellte Wäschestück mit dieser Ecke automatisch vom Vereinzeler zu übernehmen oder vom Vereinzeler zu übergeben.

Bei einer vorteilhaften Weiterbildungsmöglichkeit des Verfahrens ist es vorgesehen, visuell durch eine Person oder bildgebende Einrichtung den Sitz und/oder Lage der mindestens einen automatisch in eine Klammer eingegebenen Ecke des jeweiligen Wäschestücks zu kontrollieren und gegebenenfalls zu korrigieren. Dadurch ist es möglich, trotz der automatischen Eingabe und/oder Übergabe mindestens einer Ecke in eine Klammer oder von einer Klammer in die andere erforderlichenfalls korrigierend manuell einzugreifen, falls das aufgrund geforderter hoher Qualitätsansprüche in die Mangel- bzw. Finishqualität der Wäschestücke notwendig sein sollte.

Ein bevorzugtes Ausführungsbeispiel der Erfindung wird nachfolgend anhand der Zeichnung näher erläutert. In dieser zeigen:
- Fig. 1: eine perspektivische Darstellung einer Vorrichtung zur Durchführung des Verfahrens der Erfindung, und
- Fig. 2: eine Seitenansicht der Vorrichtung der Fig. 1.

Die in den Figuren gezeigte Vorrichtung verdeutlicht ein Ausführungsbeispiel des erfindungsgemäßen Verfahrens. Dabei sind der besseren Übersicht halber gleiche Komponenten und Teile der gezeigten Vorrichtung mit gleichen Bezugsziffern versehen.

Die Vorrichtung ist vorgesehen, um Wäschestücke 30 mindestens teilweise automatisiert einer Eingabemaschine 39 zuzuführen. Die Eingabemaschine 39 breitet die Wäschestücke 30 aus und gibt sie im ausgebreiteten Zustand in eine Mangel oder eine sonstige Wäschebehandlungsmaschine ein. Bei den Wäschestücken 30 handelt es sich vorzugsweise um sogenannte Flachwäschestücke. Vor allem sind die gezeigten Vorrichtungen und die damit durchführbaren Verfahren für große Flachwäschestücke wie Tischdecken, Bettbezüge und Bettlaken vorgesehen.

Die Vorrichtung zur Durchführung des erfindungsgemäßen Verfahrens verfügt über mindestens einen Vereinzeler 31 zum automatischen Ergreifen und Vereinzeln von Wäschestücken 30. Die Wäschestücke 30 werden im gezeigten Ausführungsbeispiel postenweise als Wäschehaufen 32 von einem Gurtförderer 33 dem jeweiligen Vereinzeler 31 zugeführt. Im gezeigten Ausführungsbeispiel sind zwei vorzugsweise gleiche Vereinzeler 31 parallel nebeneinander angeordnet. Hierauf ist die Erfindung aber nicht beschränkt. Sie eignet sich auch für einen einzigen Vereinzeler 31, aber auch für mehr als zwei Vereinzeler 31, vorzugsweise gleiche Vereinzeler 31.

Jeder Vereinzeler 31 verfügt über eine Steigstrecke 34. Entlang der Steigstrecke 34 ist ein Greifer 35 auf- und abfahrbar. Außerdem ist die Steigstrecke 34 mit dem Greifer 35 seitlich verfahrbar. Durch den Gurtförderer 33 können die Wäschehaufen 32 in die Transportrichtung vorgefahren, aber auch zurückgefahren werden. Durch die mindestens eine bildgebende Einrichtung, beispielsweise eine 3D-Kamera 36, wird mindestens ein Abbild des Wäschehaufens 32 erzeugt und aus diesem Abbild die günstigste Stelle ermittelt, womit der Greifer 35 ein Wäschestück 30 im Wäschehaufen 32 ergreifen kann.

Der Vereinzeler 31 verfügt des Weiteren über eine Bereitstellungseinrichtung 37. Das vom Greifer 35 erfasste Wäschestück 30 wird durch Hochfahren entlang der vorzugsweise schräg aufwärts verlaufenden Steigstrecke 34 an die Bereitstellungseinrichtung 37 übergeben. Die Bereitstellungseinrichtung 37 hat mehrere Aufgaben. Zum einen dient sie dazu, im Falle des gleichzeitigen Greifens mehrerer Wäschestücke 30 vom Greifer 35 diese abschließend zuverlässig zu vereinzeln. Zum anderen dient die Bereitstellungseinrichtung 37 dazu, eine erste Ecke 38 des Wäschestücks 30 für die Weiterverarbeitung und/oder den Weitertransport bereitzustellen. Dazu durchläuft das einzeln ergriffene Wäschestück 30, oder auch an mehreren Stellen gleichzeitig ergriffene Wäschestücke 30, die Bereitstellungseinrichtung 37, wobei eine endgültige Vereinzelung erfolgt und das Wäschestück 30 nur noch mit der in Durchlaufrichtung durch die Bereitstellungseinrichtung 37 hintersten Ecke, nämlich der ersten Ecke 38, von der Bereitstellungseinrichtung 37 gehalten bleibt. Dann hängt das Wäschestück 30 gehalten an der ersten Ecke 38 frei von der Bereitstellungseinrichtung 37 herunter. In diesem Zustand wird das automatisch vereinzelte Wäschestück bereitgehalten zum Zuführen zur Eingabemaschine 39. Der Transport der Wäschestücke 30 vom Vereinzeler 31 zur Eingabemaschine 39 erfolgt in eine Richtung, die im Folgenden als Zuführrichtung 40 bezeichnet wird. Das ist auch die Richtung, in der die Eingabemaschine 39 das von ihr ausgebreitete bzw. ausgestreckten Wäschestücks 30 einer nachfolgenden Wäschebehandlungseinrichtung, insbesondere einer in den Figuren nicht gezeigten Mangel, zuführt.

In den Figuren ist jeweils eine Eingabemaschine 39 dargestellt. Diese Eingabemaschine 39 verfügt über zwei oder auch mehr als zwei nebeneinander angeordnete Beladestellen 41, gegebenenfalls auch nur eine einzige Beladestelle 41. Jeder Beladestelle 41 ist mindestens eine Doppelkammer 42 mit zwei zusammenhängenden, aber voneinander beabstandeten Beladeklammern 43 zugeordnet. Die beiden benachbarten Beladeklammern 43 und die jeweilige Doppelklammer 42 werden mit der ersten Ecke 38 und einer dazu benachbarten zweiten Ecke 44 einer Kante 45 des jeweiligen Wäschestücks 30 beschickt. Diese Kante 45, die auch als Vorderkante oder in Zuführrichtung 40 voraneilende Kante 45 bezeichnet werden kann, wird von einer in den Figuren nicht gezeigten Spreizeinrichtung der Eingabemaschine 39 ausgestreckt und dabei das Wäschestück 30 ausgebreitet. Dazu wird die Doppelklammer 42 mit den beiden benachbarte Ecken 38, 44 der Kante 45 haltenden Bekladeklammern 43 zu jeweils einem Spreizklammerpaar gefahren, das die beiden Ecken 38 und 44 übernimmt und danach durch Auseinanderfahren der Spreizklammern die Kante 45 ausstreckt.

Mit der Vorrichtung der Fig. 1 und 2 läuft das erfindungsgemäße Verfahren so ab, dass vom Vereinzeler 31 der Bedienungsperson 49 ein einzelnes Wäschestück 30 bereitgehalten bzw. bereitgestellt wird. Dabei hält der Vereinzeler 31 das Wäschestück 30 an seiner ersten Ecke 38. Das an der erste Ecke 38 gehaltene Wäschestück 30 hängt vom Vereinzeler 31 frei herunter, und zwar bevorzugt auf einer Höhe, die es der Bedienungsperson 49 ermöglicht, die zweite Ecke des an der ersten Ecke 38 vom Vereinzeler 31 noch gehaltenen Wäschestücks 30 ergonomisch günstig zu suchen und zu ergreifen.

Die Bedienungsperson 49 gibt manuell beide Ecken 38 und 44 der Kante 45 des Wäschestücks 30 aufeinanderfolgend in die jeweilige Beladeklammer 43 der Doppelklammer 42 der Eingabemaschine 39 ein. Dabei sucht und erfasst die Bedienungsperson 49 zunächst die zweite Ecke 44 des frei vom Vereinzeler 31 herunterhängenden Wäschestücks 30 und gibt dieses in die erste Beladeklammer 43 ein. Anschließend entnimmt die Bedienungsperson 49 die vom Vereinzeler 31 noch gehaltene erste Ecke 38 des Wäschestücks 30 aus dem Vereinzeler 31 und gibt diese erste Ecke 38 des Wäschestücks 30 in die zweite Beladeklammer 43 der Doppelklammer 42 an der Beladestelle 41 der Eingabemaschine 39 ein.

Abweichend vom Ausführungsbeispiel der Fig. 1 und 2 können zwei vorzugsweise gleiche Eingabemaschinen 39 mit jeweils beispielsweise zwei Beladestellen 41 und dementsprechend mehr als zwei gleiche Vereinzeler 31 vorgesehen sein.

### Bezugszeichenliste:

- 30: Wäschestück
- 31: Vereinzeler
- 32: Wäschehaufen
- 33: Gurtförderer
- 34: Steigstrecke
- 35: Greifer
- 36: Kamera
- 37: Bereitstellungseinrichtung
- 38: erste Ecke
- 39: Eingabemaschine
- 40: Zuführrichtung
- 41: Beladestelle
- 42: Doppelklammer
- 43: Beladeklammer
- 44: zweite Ecke
- 45: Kante

## Patentansprüche

1. Verfahren zum Zuführen von Wäschestücken (30) zu einer Eingabemaschine (39) zum Ausbreiten und Eingeben von Wäschestücken (30) in eine Mangel oder dergleichen, wobei die Wäschestücke (30) automatisch ergriffen und vereinzelt werden und anschließend jeweils ein einzelnes Wäschestück (30) an die Eingabemaschine (39) mit benachbarten Ecken (38, 44) einer Kante (45) übergeben wird, **dadurch gekennzeichnet, dass** vom Vereinzeler (31) jeweils ein an einer ersten Ecke (38) gehaltenes Wäschestück (30), das von seiner vom Vereinzeler (31) gehaltenen ersten Ecke (38) frei herunterhängt, zur manuellen Übernahme bereitgestellt oder bereitgehalten wird, wobei mindestens eine zur vom Vereinzeler (31) bereitgestellten ersten Ecke (38) benachbarte zweite Ecke (44) einer Kante (45) manuell in eine Klammer (43) eingegeben wird, und wobei mit diesen benachbarten Ecken (38, 44) der Kante (45) die Eingabemaschine (39) das Wäschestück (30) ausbreitet zum Strecken der Kante (45) zwischen den beiden benachbarten Ecken (38, 44) des Wäschestücks (30).

2. Verfahren nach Anspruch 1, **dadurch gekennzeichnet, dass** das jeweilige mit einer ersten Ecke (38) vom Vereinzeler (31) gehaltene und von dieser Ecke (38) herunterhängende Wäschestück (30) vom Vereinzeler (31) einer Bedienungsperson bereitgehalten wird und/oder von der Bedienungsperson das ihr vom Vereinzeler (31) bereitgehaltene Wäschestück (30) manuell mit der vom Vereinzeler (31) bereitgehaltenen ersten Ecke (38) und der zweiten Ecke (44) der Kante (45) des Vereinzelers in die Eingabemaschine eingegeben wird.

3. Verfahren nach einem der vorhergehenden Ansprüche, **dadurch gekennzeichnet, dass** von wenigstens einer Bedienungsperson visuell der Sitz und/oder die Lage der mindestens einen automatisch in eine Klammer (43) eingegebenen Ecke (38, 44) des jeweiligen Wäschestücks (30) kontrolliert wird und gegebenenfalls korrigiert wird und/oder der Sitz und/oder die Lage der automatisch in mindestens eine Klammer (43) eingegebenen Ecke (38, 44) nur bei solchen Wäschestücken (30) kontrolliert und erforderlichenfalls korrigiert wird, an die hohe Anforderungen insbesondere hinsichtlich der Mangelqualität gestellt werden und/oder der Bedienungsperson (49) angezeigt werden.

## Claims

1. A method for feeding pieces of laundry (30) to an insertion machine (39) in order to spread out and insert pieces of laundry (30) into a wringer or the like, wherein the pieces of laundry (30) are gripped and separated automatically and then each individual piece of laundry (30) is delivered to the insertion machine (39) with adjacent corners (38, 44) of an edge (45), **characterized in that** that the separator (31) provides or holds ready for manual transfer a respective piece of laundry (30) held at a first corner (38), which hangs freely down from its first corner (38) held by the separator (31), wherein at least one second corner (44), adjacent to the first corner (38) supplied by the separator (31), of an edge (45) is inserted manually into a clamp (43), and wherein the insertion machine (39) spreads out the piece of laundry (30) with these adjacent corners (38, 44) of the edge (45) in order to stretch the edge (45) between the two adjacent corners (38, 44) of the piece of laundry (30).

2. The method as claimed in claim 1, **characterized in that** the respective piece of laundry (30), held by the separator (31) by a first corner (38) and hanging down from this corner (38) is supplied to an operator by the separator (31) and/or the piece of laundry (30) supplied by the separator (31) is inserted manually by the operator into the insertion machine with the first corner (38) supplied by the separator (31) and the second corner (44) of the edge (45) of the separator.

3. The method as claimed in one of the preceding claims **characterized in that** the seating and/or position of the at least one corner (38, 44), inserted automatically into a clamp (43), of the respective piece of laundry (30) is checked visually by at least one operator and if necessary corrected and/or the seating and/or position of the at least one corner (38, 44), inserted automatically into a clamp (43) is checked and if necessary corrected only for those pieces of laundry (30) on which high demands have been placed in particular with regard to the ironing quality and/or which have been indicated by the operator (49).

## Revendications

1. Procédé pour amener des articles de linge (30) à une machine d'introduction (39) pour étaler et introduire des articles de linge (30) dans une calandre ou analogue, les articles de linge (30) étant saisis et séparés automatiquement, puis un article individuel (30) étant transféré vers la machine d'introduction (39) avec des coins voisins (38, 44) d'un bord (45), **caractérisé en ce qu'**un article de linge (30) maintenu à un premier coin (38) et suspendu librement à son premier coin (38) maintenu par le séparateur (31) est fourni ou tenu à disposition pour le transfert manuel par le séparateur (31), au moins un deuxième coin (44) d'un bord (45) voisin du premier coin (38) fourni par le séparateur (31) étant introduit manuellement dans une pince (43), et avec ces coins voisins (38, 44) du bord (45), la machine d'introduction (39) étalant l'article de linge (30) pour étirer le bord (45) entre les deux coins voisins (38, 44) de l'article de linge (30).

2. Procédé selon la revendication 1, **caractérisé en ce que** l'article de linge respectif (30) maintenu par le séparateur (31) avec un premier coin (38) et suspendu à ce coin (38) est tenu à disposition par le séparateur (31) pour un opérateur et/ou l'article de linge (30) tenu à disposition par le séparateur (31) est introduit manuellement dans la machine d'introduction par l'opérateur avec le premier coin (38) tenu à disposition par le séparateur (31) et le deuxième coin (44) du bord (45) du séparateur.

3. Procédé selon l'une quelconque des revendications précédentes, **caractérisé en ce que** le siège et/ou la position de l'au moins un coin (38, 44) de l'article de linge respectif (30) introduit automatiquement dans une pince (43) est est contrôlé visuellement et corrigé le cas échéant par au moins un opérateur et/ou le siège et/ou la position du coin (38, 44) introduit automatiquement dans au moins une pince (43) est contrôlé et le cas échéant corrigé uniquement pour des articles de linge (30) qui sont soumis à des exigences élevées, notamment en termes de qualité de repassage, et/ou sont signalées à l'opérateur (49).
